# EUROPÄISCHE PATENTSCHRIFT

(11) **EP 1 585 597 B1**
(45) Veröffentlichungstag und Bekanntmachung des Hinweises auf die Patenterteilung: **10.05.2006**
(21) Anmeldenummer: 04702295.9
(22) Anmeldetag: 15.01.2004
(51) Int. Cl.: B02C 19/18

(54) **VERFAHREN ZUR RECHNERGESTÜTZTEN PROZESSFÜHRUNG EINER FRAGMENTIERANLAGE**
METHOD FOR THE COMPUTER-ASSISTED PROCESS CONTROL OF A FRAGMENTATION SYSTEM
PROCEDE DE COMMANDE DE PROCESSUS ASSISTEE PAR ORDINATEUR DANS UN DISPOSITIF DE FRAGMENTATION

(30) Priorität: 25.01.2003 DE 10302867
(43) Veröffentlichungstag der Anmeldung: 19.10.2005
(73) Patentinhaber: Forschungszentrum Karlsruhe GmbH, 76133 Karlsruhe (DE)
(72) Erfinder: FREY, Wolfgang, 76137 Karlsruhe (DE); VÄTH, Walter, 75335 Dobel (DE)
(86) Internationale Anmeldenummer: PCT/EP2004/000229
(87) Internationale Veröffentlichungsnummer: WO 2004/067180

(56) Entgegenhaltungen:
- DE-A- 19 534 232
- US-A- 3 749 958
- FREY W ET AL: "Experimental results on the breakdown behaviour of concrete immersed in water" CONFERENCE RECORD OF THE 25TH INTERNATIONAL POWER MODULATOR SYMPOSIUM AND 2002 HIGH-VOLTAGE WORKSHOP. HOLLYWOOD, CA, JUNE 30 - JULY 3, 2002, INTERNATIONAL POWER MODULATOR SYMPOSIUM, NEW YORK, NY: IEEE, US, 30. Juni 2002 (2002-06-30), Seiten 410-413, XP010636673 ISBN: 0-7803-7540-8 in der Anmeldung erwähnt

## Beschreibung

Die Fragmentieranlage besteht aus einem kapazitiven Energiespeicher, der über eine Funkenstrecke auf eine Last aus in eine Prozessflüssigkeit getauchtem Fragmentiergut zwischen zwei Elektroden entladen wird. Eine Elektrode befindet sich auf einem Bezugspotential, meist Erdpotential, und die andere auf dem Potential der Funkenstrecke, d.h. des kapazitiven Energiespeichers, wenn die Funkenstrecke gezündet hat. Während des Fragmentierungsprozesses befindet sich der Elektrodenzwischenraum völlig in der Prozessflüssigkeit. Die Prozessflüssigkeit ist meist Wasser, kann aber für spezielle Fragmentierungsprozesse auch Alkohol oder Öl oder auch ein unterkühltes flüssiges Gas wie Stickstoff sein.

Anlässlich der Power Modulator Conference in Hollywood im Juli 2002 haben W. Frey et al. einen Aufsatz mit dem Titel "Experimental Results on the Breakdown Behaviour of Concrete Immersed in Water" vorgestellt. Darin wird erläutert, wie die Effizienz der elektrischen Impulsfragmentierung von dielektrischen Festkörpern, die in Wasser eingetaucht sind, durch die Charakteristiken der Fortpflanzung des Entladungskanals von der Elektrodenspitze durch den Festkörper zu der Erdelektrodenplatte bestimmt ist. Spannungs- und Strommessungen zeigen, dass die Phase vor dem Zusammenbruch streng von der Anordnung des Festkörpermaterials im Zwischenelektrodenbereich abhängt. Kurze Entladungsverzugszeiten und niedrige Energieverluste können nur beobachtet werden, wenn der Elektrodenzwischenraum völlig mit Festkörpermaterial gefüllt ist. In diesem Fall ergibt der aus den Messungen errechnete Kanalwiderstand hohe Werte. Wenn der Entladungskanal durch eine Wasserstrecke gehen muss, steigen die Zündverzugszeiten und die Energieverluste an. Verglichen mit einem Entladungskanal durch Festkörpermaterial, zeigt ein Entladungskanal in Wasser einen kleinen Kanalwiderstand, der eine kleine Energieumsetzung in dem Kanal zeigt.

Weitere Experimente zeigen deutlich, dass Gaseinschlüsse im Festkörpermaterial eine wichtige Rolle für die Entladungsentwicklung in Mineralien spielen.

Um eine Fragmentieranlage brauchbar im industriellen Maßstab fahren zu können, ist es wichtig, sie steuern und regeln zu können. In einer solchen Anlage sind Stellgrößen der Elektrodenabstand und der Grad der Materialfüllung in der Prozessflüssigkeit im Elektrodenzwischenraum. Regelgrößen sind: der Entladungswiderstand R_{E} und die Zündverzugszeit T_{D}. Bei bekanntem zeitlichem Verlauf des Entladungsstromes i(t) und der Ladespannung U_{L} des Impulsgenerators wird ein Fragmentierprozess mit Hilfe von R_{E} und T_{D} geregelt. Der Impulsgenerator ist hier beispielsweise ein aus der elektrischen Hochleistungsimpulstechnik bekannter Marx-Generator.

Aus Untersuchungen ist bekannt: Der Widerstand einer Entladung in Wasser R_{E}, also ohne Anwesenheit von Fragmentiergut, ist klein. Sein Wert befindet sich im elektrischen Widerstandsbereich von 0,3 bis 0,7 Ω.
Der Widerstand einer Entladung im Fragmentiergut ist vergleichsweise groß und liegt materialabhängig im Bereich von 1,0 bis 4,0 Ω. Befindet sich eine Mischung von Wasser und Fragmentiergut im Zwischenelektrodenraum liegt der Entladungswiderstand zwischen den oben genannten Extremwerten. Es gibt also einen Entladundswiderstandsbereich in dem ein Fragmentierbetrieb brauchbar bzw. optimal abläuft.

Die Zündverzugszeit T_{D} einer Entladung im Wasser, ohne Fragmentiergut, ist groß. Die Werte beginnen bei etwa 1 µs.
Die Zündverzugszeit einer Entladung im Fragmentiergut ist gering, ein Richtwert ist 200 ns.
Befindet sich eine Mischung von Wasser und Fragmentiergut im Zwischenelektrodenraum liegt die Zündverzugszeit zwischen den oben genannten Extremwerten. Damit besteht auch ein zeitlicher Zündverzugsbereich, aus dem die Zündverzugszeit sein sollte

Die Aufgabe, die der Erfindung zugrunde liegt, ist, ein Verfahren zur Prozessführung einer Fragmentieranlage bereitzustellen, mit dem dieselbe während des Fragmentierbetriebs immer wieder optimal eingestellt werden kann.

Die Aufgabe wird durch die im Anspruch 1 angegebenen Verfahrensschritte gelöst. Zur Erläuterung der Verfahrensschritte wird hier schon die Zeichnung verwendet, die aus den Figuren 1 bis 3 besteht, und zwar:
Figur 1 zeigt das Entladewiderstand-Zündverzugszeit-Diagramm,
Figur 2 den typischen zeitlichen Verlauf des Entladestroms i(t) und
Figur 3 zeigt die Fragmentieranlage schematisch.

Den Zustand der Fragmentieranlage drückt der Entladewiderstand R_{E} und die Zündverzugszeit T_{D} aus, also müssen diese beiden Größen ermittelt werden, und zwar bei jeder Entladung oder wenn von Entladung zu Entladung keine große Abweichung zu erwarten ist, mindestens nach einer vorbestimmten-Anzahl aufeinanderfolgender Entladungen. Da zur Durchführung des Verfahrens ein Rechner mit eingeschlossen ist, ist ein Ermitteln von Entladung zu Entladung kein Problem.

Zunächst wird bei der Entladung der zeitliche Verlauf des Stromes i(t) durch den Elektrodenzwischenraum gemessen (siehe Figur 2), und zwar ab Beginn des Funkenstreckendurchbruchs am Marx-Generator. Das erste Schwingungsmaximum des gedämpften Stromverlauf zum Zeitpunkt t₁ₘₐₓ wird als Beginn einer gedämpften Cosinus-Schwingung der Form $i ( t - {t}_{1 max} ) = {I}_{1 max} ⋅ {e}^{- \frac{( t - {t}_{1 max} )}{β}} ⋅ cos ( ω ( t - {t}_{1 max} ) ) ; für t > {t}_{1 max} ,$
Die Dämpfungskonstante β ergibt sich mit üblichen mathematischen Mittel aus der Stromkreisanalyse $β = \frac{{R}_{I}}{2 {L}_{G}} , mit {R}_{I} = {R}_{G} + {R}_{E} ,$
(siehe Figur 1, R_{E} repräsentiert den Entladungswiderstand). Die Kreisfrequenz der Gedämpften Schwingung ist ebenfalls bekanntermaßen$ω = \sqrt{\frac{1}{{L}_{G} {C}_{S}} - \frac{{R}_{I}^{2}}{4 {L}_{G}^{2}}}$
Durch algebraische Umformung gewinnt man dann einen Ausdruck für den Entladungswiderstand R_{E}.
Die Zündverzugszeit T_{D} wird aus dem zeitlichen Stromverlauf ermittelt. Es setzt die gedämpfte Schwingung ein, wenn sich ein Entladungskanal zwischen den beiden Elektroden voll ausgebildet hat (siehe Figur 2). Damit nun liegen die beiden Regelgrößen R_{E} und T_{D} vor, die den Zustand der Fragmentieranlage charakterisieren.

Mit Figur 1 lässt sich die momentane Istlage feststellen und gegebenenfalls lassen sich dann daraus Steuersignale zur Änderung der Stellgrößen , wie Elektrodenabstand und/oder Materialfüllung ausgeben. Die Solllage der beiden Regelgrößen R_{E} und T_{D} ist im Feld "Fragmentierbetrieb" in Figur 1 oberhalb des vorgegebenen Mindestwiderstands R_{Emin}.

Lage der beiden Regelgrößen R_{E} und T_{D} und daraus abgeleitete Stellgrößenänderung:
- Sind R_{E} = 0 und T_{D} = 0, siehe Figur 1, liegt ein Kurzschluss vor. Als daraus abgeleitete Konsequenz muss der Elektrodenabstand vergrößert werden.
- Liegt der Entladewiderstand R_{E} zwischen dem kleinsten und größten Entladewiderstand, R_{EW1} und R_{EW2}, der reinen Prozessflüssigkeit und ist die Zündverzugszeit T_{D} größer als die kleinste Zündverzugszeit T_{DWmin} in der reinen Prozessflüssigkeit, deutet das auf nicht mehr vorhandenes Fragmentiergut im Elektrodenzwischenraum hin. Als Konsequenz daraus wird Fragmentiergut in den Elektrodenzwischenraum in die Prozessflüssigkeit Wasser nachgeladen/geschüttet.
- Wird detektiert, dass der Entladewiderstand R_{E} größer als ein vorgegebener Minimalwert R_{Emin} ist und ist die Zündverzugszeit T_{D} kleiner als ein vorgegebener Maximalwert T_{D1}, wird als Konsequenz keine Neueinstellung durchgeführt, da sich beide Regelgrößen im Sollgebiet, dem "Grünen Bereich", des Fragmentierbetriebs befinden.
- Wurde bereits Fragmmentiergut nachgefüllt und unterschreitet anschließend der Entladewiderstand R_{E}, von hohen Werten ausgehend, einen Minimalwert R_{Emin}, wird erneut Fragmentiergut nachgefüllt,

Zum wirtschaftlichen Betreiben der Fragmentieranlage gehört es, stets mit maximalem Wirkungsgrad η zu fahren. Hierzu müssen ständig die beiden Regelgrößen R_{E} und T_{D} erfasst werden, um daraus eine eventuell notwendige Änderung der Stellgrößen abzuleiten, um zum besten Arbeitspunkt zu kommen. Ihn erhält man durch Vergleich zweier bei der elektrischen Entladung auftretenden Energieanteile, nämlich die unmittelbar vor der Entladung im Marx-Generator vorhandene Energie im Speicher ${E}_{G} = \frac{1}{2} {C}_{S} {( m {U}_{L} )}^{2} ,$ mit der in den Elektrodenzwischenraum, den Entladewiderstand R_{E}, eingebrachten Entladeenergie ${E}_{F} = {R}_{E} {\int }_{{T}_{D}}^{∞} {i}^{2} ( t ) d t ,$ der im Entladefunken umgesetzte Energie. (U_{L} ist die Stufenladespannung bei einem Marx-Generator und m seine Stufenzahl) Durch das Bilden des Verhältnisses $η = \frac{{E}_{F}}{{E}_{G}}$ und dem daraus abgeleitetem Steuersignal zum Verändern des Elektrodenabstands und dem Berücksichtigen der beiden Regelgrößen R_{E} und T_{D} lässt sich im Verlaufe aufeinanderfolgender Entladungen ein Maximum für den Wirkungsgrad η aufspüren, falls das Maximum noch nicht erreicht wurde. Bei guter Beladung des Zwischenelektrodenraums mit Fragmentiergut bedeutet das, dass Ändern der Stellgröße "Elektrodenabstand" bis ηₘₐₓ erreicht ist.

In Figur 1 sind zwei Gebiete 1 und 2 indiziert. Befindet sich die Fragmentieranlage mit ihren Regelgrößen R_{E} und T_{D} jenseits des Fragmentiergebiets im Bereich 2, dann ist entweder der Elektrodenabstand zu groß oder die Impulsspannung zu gering, letzteres etwa durch vorzeitigen Durchbruch der Funkenstrecke im Marx-Generator. Befindet sich die Fragmentieranlage mit ihren Regelgrößen R_{E} und T_{D} diesseits des Fragmentiergebiets im Bereich 1, dann ist der Elektrodenabstand zu gering. In beiden Bereichen 1 und 2 ist an den Stellgrößen der Fragmentieranlage derart zu drehen, dass sie in den Fragmentierbetriebsbereich kommt. Das kann gesteuert geschehen oder muss im Ausnahmefall durch Vorortuntersuchung erfolgen.

Der typische Verlauf des Entladestromes i(t) bei der elektrodynamischen Fragmentierung im Elektrodenzwischenraum ist in Figur 2 dargestellt und soll noch kurz insgesamt erläutert werden: Während der Vorentladungsphase im Zeitintervall 0 < T_{D} fließt ein Verluststrom in der Prozessflüssigkeit, meist Wasser, aber auch andere Flüssigkeiten, wie Öl, Alkohol oder flüssiger Stickstoff, um nur einige brauchbare zu nennen. Der Entladungskanal hat in diesem Zeitintervall die Elektrodendistanz durch einen ausgebildeten, fragmentierwirksamen Entladungskanal noch nicht überbrückt. Ab dem Zeitpunkt T_{D} besteht ein solcher dann. Der Energieeintrag, durch das Integral ${E}_{F} = {R}_{E} {\int }_{{T}_{D}}^{∞} {i}^{2} ( t ) d t$ ausgedrückt, findet ab diesem Zeitpunkt statt. Die Regelgröße R_{E} wird nur durch eine Strommessung ermittelt; eine Spannungsmessung erübrigt sich mit dieser Methode.

Die Fragmentieranlage wird beispielsweise über einen Marx-Generator betrieben. Das ist schematisch in Figur 3 dargestellt. Der Marx-Generator besteht aus dem kapazitiven Energiespeicher C_{S}, der währendder Entladung mit einer zwar kleinen aber unvermeidbaren Induktivität L_{G} (Generatorinduktivität) und einem ebenso unvermeidlichen ohmschen Widerstand R_{G} (Generatorwiderstand) wirkt. Die beiden einander nicht berührenden vollen Punkte symbolisieren die Funkenstrecke. Diese eingerahmten, in Serie geschalteten elektrischen Baukomponenten stellen hier den Marx-Generator dar, an den im Bild rechts die Last angeschlossen ist. Die Last R_{E} ist der Raum zwischen den beiden vollständig in die Prozessflüssigkeit eingetauchten Elektroden, in dem sich das Fragmentiergut befindet.

## Patentansprüche

1. Verfahren zur rechnergestützten Prozessführung einer Fragmentieranlage,
die aus einem kapazitiven Energiespeicher besteht, der über eine Funkenstrecke auf eine Last entladen wird, die aus in eine Prozessflüssigkeit getauchtem Fragmentiergut zwischen zwei Elektroden besteht,
wobei eine Elektrode sich auf einem Bezugspotential und die andere auf dem Potential der Funkenstrecke befindet und der Elektrodenzwischenraum sich völlig in der Prozessflüssigkeit befindet,
bestehend aus den Schritten:
A Bestimmung der elektrischen Betriebsparameter bei mindestens einer Entladung durch:
Messung und Aufnahme des zeitlichen Verlauf des Entladestroms i(t);
Feststellung der Zündverzugszeit T_{D} aus dem Verlauf des Entladestromes i(t) vom Beginn bis zum Einsatz des gedämpft schwingenden Verlaufs;
Ermittlung des Entladewiderstandes R_{E} aus der Dämpfung des Stromverlaufes,
B Überprüfung des Betriebszustandes der Fragmentieranlage durch Vergleich der beiden gerade ermittelten Betriebsparameter mit dem Gebiet der Solllage der beiden und Ableitung eines Steuer- oder Regelsignals zur Veränderung des Prozesszustands, und zwar:
sind R_{E} = 0 und T_{D} = 0, liegt ein Kurzschluss im Elektrodenzwischenraum vor - es muss der Elektrodenabstand vergrössert werden;
liegt der Entladewiderstand R_{E} zwischen dem kleinsten und grössten Entladewiderstand, R_{EW1} und R_{EW2}, der reinen Prozessflüssigkeit und ist die Zündverzugszeit T_{D} grösser als die kleinste Zündverzugszeit T_{DWmin} in der reinen Prozessflüssigkeit - Fragmentiergut in den Elektrodenzwischenraum nachladen,
ist der Entladewiderstand R_{E} grösser als ein vorgegebener Minimalwert R_{Emin} und ist die Zündverzugszeit T_{D} kleiner als ein vorgegebener Maximalwert T_{D1} - wenn ja, kein Eingriff,
wurde bereits Fragmmentiergut nachgefüllt und unterschreitet anschließend der Entladewiderstand R_{E}, von hohen Werten ausgehend, einen Minimalwert R_{Emin}, wird erneut Fragmentiergut nachgefüllt,
C Finden des besten Arbeitspunktes, und zwar:
durch Vergleich der bei einer Entladung unmittelbar vor der Entladung in den Energiespeicher eingebrachten Speicherenergie ${E}_{G} = \frac{1}{2} {C}_{S} {( m {U}_{L} )}^{2}$ mit der in der Last umgesetzten Energie ${E}_{F} = {R}_{E} {\int }_{{T}_{D}}^{∞} {i}^{2} ( t ) d t$ durch Bilden des Verhältnisses $η = \frac{{E}_{F}}{{E}_{G}}$ und daraus abgeleitetem Steuersignal zum Verändern des Elektrodenabstands, falls das Maximum von η noch nicht erreicht wurde.

## Claims

1. Method for the computer-assisted process control of a fragmentation system, which comprises a capacitive energy storage means, which is transferred via a spark gap onto a load, which comprises fragmentation product immersed in a process liquid between two electrodes, wherein one electrode is held at a reference potential and the other electrode is held on the potential of the spark gap and the space between the electrodes is filled by the process liquid, comprising the steps:
A determining the electrical operating parameters during at least one discharge by:
measuring and recording the time pattern of the discharge current i (t);
establishing the ignition delay time T_{D} from the pattern of the discharge current i (t) from the beginning to the use of the damped oscillating pattern;
determining the discharge resistance R_{E} from the damping of the current pattern,
B checking the operating state of the fragmentation system by comparing the two operating parameters most recently determined with the field of the required position of said two parameters and deriving a control or regulating signal to modify the process state as follows:
if R_{E} = 0 and T_{D} = 0, there is a short circuit in the space between the electrodes - the distance between the electrodes must be increased;
if the discharge resistance R_{E} is between the smallest and the largest resistance, R_{EW1} and R_{EW2}, of the process liquid alone and if the ignition delay time T_{D} is greater than the smallest ignition delay time T_{DWmin} in the process liquid alone - recharge fragmentation product into the space between the electrodes,
if the discharge resistance R_{E} is greater than a predetermined minimum value R_{Emin} and if the ignition delay time T_{D} is smaller than a predetermined maximum value T_{D1} - take no action, if fragmentation product has already been added and if, proceeding from a high value, the discharge resistance R_{E} then falls below a minimum value R_{Emin}, fragmentation product is added again,
C finding the best operating point as follows:
by comparing the stored energy ${E}_{G} = \frac{1}{2} {C}_{S} {( m {U}_{L} )}^{2}$
transferred during a discharge into the energy storage means directly before the discharge and the energy *E*_{*F*} = *R*_{*E*} *.... i*^{*2*} *(t) dt*
converted in the load by forming the ratio $η = \frac{{E}_{F}}{{E}_{G}}$
and obtaining a control signal derived therefrom to modify the distance between the electrodes, if the maximum of η has not yet been achieved.

## Revendications

1. Procédé de commande de processus assistée par ordinateur, dans une installation de fragmentation, composée d'un accumulateur d'énergie capacitif qui par voie d'étincelles, se décharge sur une charge composée d'un produit de fragmentation immergé entre deux électrodes dans un liquide de traitement,
une électrode se trouvant sur un potentiel de référence et l'autre sur le potentiel de la voie d'étincelles alors que l'espace entre les électrodes se trouve entièrement dans le liquide de traitement,
composé des étapes consistant à :
A. définir les paramètres de fonctionnement électriques dans le cas d'au moins une décharge par :
- la mesure et la réception de l'évolution dans le temps du courant de décharge i(t) ;
- détermination du retard d'allumage T_{D} à partir de l'évolution du courant de décharge i(t), du début jusqu'à la mise en place de l'évolution oscillante amortie ;
- évaluation de la résistance de décharge R_{E} à partir de l'amortissement de l'évolution du courant,
B. contrôler l'état de fonctionnement de l'installation de fragmentation en comparant les deux paramètres de fonctionnement déjà évalués avec le domaine de la position théorique des deux, et dériver un signal de commande ou de régulation pour modifier l'état du processus, et donc :
- si R_{E} = 0 et T_{D} = 0, on est en présence d'un court-circuit dans l'espace entre les électrodes - on doit augmenter la distance entre les électrodes ;
- si la résistance de décharge R_{E} est située entre la résistance de décharge la plus petite et la résistance la plus grande, R_{EW1} et R_{EW2}, du liquide de traitement pur, et si le retard d'allumage T_{D} est supérieur au retard d'allumage le plus petit T_{DWmin} dans le liquide de traitement pur -recharger le produit de fragmentation dans l'espace entre les électrodes,
- si la résistance de décharge R_{E} est supérieure à une valeur minimale prédéfinie R_{Emin} et si le retard d'allumage T_{D} est inférieur à une valeur maximale prédéfinie T_{D1} - si, bien entendu sans intervention, le produit de fragmentation a déjà été re-rempli et si ensuite la résistance de décharge R_{E}, en partant de valeurs élevées, dépasse une valeur minimale Ramin, on re-remplit à nouveau le produit de fragmentation,
C. trouver le meilleur point de travail et donc :
en comparant lors d'une décharge l'énergie de l'accumulateur ${E}_{G} = \frac{1}{2} {C}_{S} {( m {U}_{L} )}^{2}$ introduite,, directement avant la décharge dans l'accuulateur d'énergie, avec l'énergie ${E}_{F} = {R}_{E} {\int }_{{T}_{D}}^{∞} {i}^{2} ( t ) d t$ convertie dans la charge, et en formant le rapport $η = \frac{{E}_{F}}{{E}_{G}}$ et le signal de commande qui en est dérivé pour modifier la distance entre les électrodes, dans le cas où le maximum de η n'a pas encore été atteint.
